# EUROPÄISCHE PATENTSCHRIFT

(11) **EP 1 101 233 B1**
(45) Veröffentlichungstag und Bekanntmachung des Hinweises auf die Patenterteilung: **20.02.2002**
(21) Anmeldenummer: 99947237.6
(22) Anmeldetag: 16.07.1999
(51) Int. Cl.: H01H 50/36, H01H 50/44

(54) **SCHALTGERÄT MIT EINEM GEHÄUSEUNTERTEIL ALS BAUEINHEIT UND ZUGEHÖRIGES FERTIGUNGSVERFAHREN**
SWITCHING DEVICE WITH HOUSING BOTTOM AS A SUB-ASSEMBLY AND CORRESPONDING PRODUCTION METHOD
APPAREIL DE COMMUTATION COMPORTANT UNE PARTIE INFERIEURE DE BOITIER COMME ELEMENT CONSTITUTIF, ET PROCEDE DE PRODUCTION CORRESPONDANT

(30) Priorität: 27.07.1998 DE 19833728
(43) Veröffentlichungstag der Anmeldung: 23.05.2001
(73) Patentinhaber: SIEMENS AKTIENGESELLSCHAFT, 80333 München (DE)
(72) Erfinder: GRIEPENTROG, Gerd, D-91058 Erlangen (DE); MAIER, Reinhard, D-91074 Herzogenaurach (DE); ZERBIAN, Erich, D-92269 Fensterbach (DE)
(86) Internationale Anmeldenummer: DE9902231
(87) Internationale Veröffentlichungsnummer: WO0007203

(56) Entgegenhaltungen:
- EP-A- 0 318 177
- DE-C- 19 627 844
- US-A- 4 213 108
- US-A- 4 307 362
- US-A- 4 321 569
- US-A- 5 570 075

## Beschreibung

Die Erfindung betrifft ein Schaltgerät mit einem als Schaltantrieb dienenden Elektromagneten, der einen feststehenden Eisenkern und eine Erregerspule umfaßt, die beide in einem Gehäuseunterteil als Baueinheit angeordnet sind, wobei der Eisenkern und die Erregerspule in Vergußmasse eingebettet sind, durch die das Gehäuse des Gehäuseunterteils gebildet ist (US-A-4 213 108). Aus der US-A-4 213 108 ist auch ein Verfahren gemäß dem Oberbegriff des Anspruchs 3 bekannt.

Ein gattungsgemäßes Schaltgerät ist in der DE 197 16 380 A1 offenbart. Der Eisenkern ist hier am Boden im Innenraum des Gehäuseunterteils untergebracht.

Aus der DE 82 07 239 U1 ist es bekannt, einen Ringtransformator mit einer Umhüllung aus einer geeigneten Kunststoffmasse zu vergießen, um einen kompakten Aufbau einer ganzen Einheit, bestehend aus Ringtransformator, Schalter, Klemmkasten und Verbindungsleitungen zu erreichen. Die DE 295 19 091 U1 beschreibt eine Gehäuseanordnung zur vergossenen Aufnahme einer elektronischen Baueinheit, insbesondere eines Transformators, die mit einem Schutzelement gegen Überstrom verbunden ist. Ein PTC-Element wird gemeinsam mit der Baueinheit in einer Vergußmasse, z.B. aus Epoxydharz, vergossen. Auch die DE 26 48 546 C2 offenbart eine Baueinheit, bei der Wicklungen eines Transformators als auch dessen PTC-Widerstand in einer Gießmasse eingebettet sind.

Der Erfindung liegt die Aufgabe zugrunde, ein Schaltgerät der obengenannten Art dahingehend zu verbessern, daß das Gehäuseunterteil als Baueinheit, bestehend aus Eisenkern, Spule und Flußsensor und Steuerelektronik kostengünstig fertigbar ist.

Die Aufgabe wird durch die Merkmale nach Anspruch 1 gelöst.

Weiterhin liegt der Erfindung die Aufgabe zugrunde, ein Verfahren zur Herstellung eines Schaltgeräts anzugeben, das einen als Schaltantrieb dienenden Elektromagneten aufweist, der einen feststehenden Eisenkern und eine Erregerspule umfaßt, die beide in einem Gehäuseunterteil angeordnet sind.

Diese Aufgabe wird durch die Merkmale nach Anspruch 3 gelöst.

Vorteilhafterweise ist der Verguß als Gehäuseunterteil ausgebildet, und die Form weist entsprechende Innenkonturen auf.

Ein Ausführungsbeispiel der Erfindung, betreffend den erfindungsgemäßen Aufbau des Schältgeräts sowie sein erfindungsgemäßes Herstellungsverfahren, wird im folgenden anhand einer Zeichnung näher erläutert.

In der Figur ist ein Gehäuseunterteil 1 eines Schaltgeräts dargestellt, das im wesentlichen einen E-förmigen Eisenkern 2 mit einer über seinen Innenschenkel 3 angeordneten Spule 4, einen Flußsensor 5 und eine Steuerelektronik 6 aufweist. Die genannten Komponenten sind in einer Vergußmasse 7 eingebettet, die zugleich das Gehäuse des Gehäuseunterteils 1 bildet. Der Flußsensor 5 ist in einer Ausnehmung 8 des Eisenkerns 2 angeordnet und dient zur Messung des magnetischen Flusses im Eisenkern 2. Er ist mit der ebenfalls in der Vergußmasse 7 angeordneten Steuerelektronik 6 elektrisch verbunden. Das Gehäuseunterteil weist seitlich vorragende Stege 9 auf, die mit Befestigungsbohrungen 10 versehen sind, so daß eine Verschraubung des Schaltgeräts über das Gehäuseunterteil 2 möglich ist. An der Oberseite des Gehäuseunterteils neben den außenliegenden Schenkeln des Eisenkerns 2 ist jeweils eine Buchse 11 mit einem Gewinde zur Befestigung eines Oberteils des Schaltgeräts eingebettet.

Das Gehäuseunterteil 1 läßt sich gemäß dem folgenden Verfahren kostengünstig fertigen. Der Eisenkern 2 und die vorgefertigte Spule 4 sowie ggf. die Steuerelektronik 6 und der Flußsensor 5 werden in einer Form positioniert und anschließend durch die Vergußmasse 7 so vergossen, daß sämtliche Teile miteinander verbunden sind. Dabei können zugleich die Buchsen 11 sowie etwa notwendige Führungen für ein Oberteil des Schaltgeräts ebenfalls in der Form positioniert und in einem gemeinsamen Verguß vergossen werden.

Das oben beschriebene Schaltgerät läßt sich günstig fertigen und weist eine robuste Konstruktion auf. Es widersteht den Einflüssen aggressiver Chemikalien und ist korrosionsgeschützt. Es ergibt sich dabei eine gute Wärmeleitung aus dem Eisenkern 2 und der Spule 4 sowie eine gute Dämpfung mechanischer Schwingungen durch entsprechende Einstellung der Vergußmasse. Mit der ebenfalls integrierten Flußmessung und Regelung durch Einbau eines Flußsensors 5 und einer Steuerelektronik 6 ergeben sich weitere Vorteile des mit hoher Schutzart herstellbaren Schaltgeräts.

## Patentansprüche

1. Schaltgerät mit einem als Schaltantrieb dienenden Elektromagneten, der einen feststehenden Eisenkern (2) und eine Erregerspule (4) umfaßt, die beide in einem Gehäuseunterteil (1) als Baueinheit angeordnet sind, wobei der Eisenkern (2) und die Erregerspule (4) in Vergußmasse (9) eingebettet sind, durch die das Gehäuse des Gehäuseunterteils (1) gebildet ist, **dadurch gekennzeichnet, daß** in einer Ausnehmung (8) des Eisenkerns (2) ein Flußsensor (5) angeordnet ist, der mit einer Steuerelektronik (6) elektrisch verbunden ist, wobei der Flußsensor (5) und die Steuerelektronik (6) in der Vergußmasse (9) eingebettet sind.

2. Schaltgerät nach Anspruch 1, **dadurch gekennzeichnet, daß** in dem Gehäuseunterteil (1) Buchsen (11) zur Befestigung eines Gehäuseoberteils eingegossen sind.

3. Verfahren zur Herstellung eines Schaltgeräts mit einem als Schaltantrieb dienenden Elektromagneten, der einen feststehenden Eisenkern (2) und eine Erregerspule (4) umfaßt, die beide in einem Gehäuseunterteil (1) angeordnet sind, **dadurch gekennzeichnet, daß** der Eisenkern (2) und die Erregerspule (4) in einer Form positioniert werden und die Form anschließend mit einer Vergußanasse (9) vergossen wird, wobei zusätzlich in der Form ein in einer Ausnehmung (8) des Eisenkerns (2) liegender Flußsensor (5) sowie eine mit diesem elektrisch verbundene Steuerelektronik (6) vergossen werden.

4. Verfahren nach Anspruch 3, **dadurch gekennzeichnet, daß** der Verguß als Gehäuse des Gehäuseunterteil (1) ausgebildet ist und die Form entsprechende Innenkonturen aufweist.

## Claims

1. Switching unit with an electromagnet serving as a switch drive, that has a fixed iron core (2) and an operating coil (4), both of which are arranged as a unit in a housing bottom section (1), whereby the iron core (2) and the operating coil (4) are embedded in a casting compound (9), by means of which the housing of the housing bottom section (1) is formed, **characterised in that** in a cutout (8) of the iron core (2) a flow sensor (5), electrically connected to an electronic control unit (6), is arranged, whereby the flow sensor (5) and the electronic control unit (6) are embedded in the casting compound (9).

2. Switching unit in accordance with Claim 1, **characterised in that** bushes (11) are cast into the bottom section of the housing (1) to attach an upper section of the housing.

3. Method for the manufacture of a switching unit with an electromagnet serving as a switch drive, that includes a fixed iron core (2) and an operating coil (4), both of which are arranged in a housing bottom section (1), **characterised in that** the iron core (2) and operating coil (4) are positioned in a mould and the mould is then filled with a casting compound (9), whereby a flow sensor (5) located in a cutout (8) of the iron core (2) and an electronic control unit (6) electrically connected to this are additionally cast into the mould.

4. Method in accordance with Claim 3, **characterised in that** the casting is formed as a housing of the housing bottom section (1) and the mould has corresponding internal contours.

## Revendications

1. Appareil de commutation comprenant un électroaimant servant de mécanisme de manoeuvre et comprenant un noyau (2) de fer fixe et une bobine (4) d'excitation, disposés tous deux sous la forme d'une unité de construction dans une partie (1) inférieure de boîtier, le noyau (2) de fer et la bobine (4) d'excitation étant enrobés dans une composition (9) de scellement dont la partie (1) inférieure de boîtier est formée, **caractérisé en ce qu'**il est prévu dans un évidement (8) du noyau (2) de fer un détecteur (5) de flux qui est relié électriquement à une électronique (6) de commande, le détecteur (5) de flux et l'électronique (6) de commande étant enrobés dans la composition (9) de scellement.

2. Appareil de commutation suivant la revendication 1, **caractérisé en ce qu'**il est enrobé dans la partie (1) inférieure de boîtier des douilles (11) de fixation d'une partie supérieure de boîtier.

3. Procédé de fabrication d'un appareil de commutation, comprenant un électroaimant servant de mécanisme de manoeuvre et comprenant un noyau (2) de fer fixe et une bobine (4) d'excitation, disposés tous deux dans une partie (1) inférieure de boîtier, **caractérisé en ce que** l'on met le noyau (2) de fer et la bobine (4) d'excitation en position dans un moule et on coule ensuite dans le moule une composition (9) de scellement, un détecteur (5) de flux se trouvant dans un évidement (8) du noyau (2) de fer ainsi qu'une électronique (6) de commande reliée électriquement à ce détecteur étant enrobés en plus dans le moule.

4. Procédé suivant la revendication 3, **caractérisé en ce que** le scellement est constitué sous la forme de la partie (1) inférieure de boîtier et le moule a des contours intérieurs correspondants.
